# EUROPÄISCHE PATENTSCHRIFT

(11) **EP 0 211 314 B1**
(45) Veröffentlichungstag und Bekanntmachung des Hinweises auf die Patenterteilung: **02.11.1988**
(21) Anmeldenummer: 86110045.1
(22) Anmeldetag: 22.07.1986
(51) Int. Cl.: F04B 17/04, F04B 7/00

(54) **Elektromagnetische Hubkolbenpumpe**
Electromagnetic reciprocating-piston pump
Pompe électromagnétique à piston alternatif

(30) Priorität: 23.07.1985 LU 86015
(43) Veröffentlichungstag der Anmeldung: 25.02.1987
(73) Patentinhaber: EUROPÄISCHE ATOMGEMEINSCHAFT (EURATOM), L-1019 Luxembourg (LU)
(72) Erfinder: Mildenberger, Erich, D-7524 Östringen (DE)
(74) Vertreter: Weinmiller, Jürgen

(56) Entgegenhaltungen:
- DE-C- 736 593
- FR-A- 1 451 060

## Beschreibung

Die Erfindung bezieht sich auf eine elektromagnetische Hubkolbenpumpe, bei der ein Arbeitshubkolben in einem Zylinderrohr aus unmagnetischem Material durch mindestens eine außen auf dem Zylinderrohr sitzende Spule hin-und herbewegt wird und bei der elektromagnetisch betätigte Ventile den Einlaß-und den Auslaßstutzen periodisch verschließen.

In den meisten Hubkolbenpumpen wird der Kolben über eine Pleuelstange in einen einseitig verschlossenen zylindrischen Hohlraum hineingedrückt (zur Erzeugung von Überdruck) oder aus diesem Hohlraum herausgezogen (zur Erzeugung von Unterdruck). In diesen Hohlraum münden Einlaß- bzw. Auslaßstutzen, deren Ventile im geeineten Augenblick geöffnet bzw. verschlossen werden. Es sind aber (z. B. aus der DE-C-736 593) auch schon Hubkolbenpumpen bekannt geworden, deren Pumpenergie von Spulen aufgebracht wird, die außen auf dem unmagnetischen Zylinder aufsitzen und den als Weicheisenkern wirkenden Kolben im Inneren des Zylinders hin- und herschieben. Solche Pumpen eignen sich insbesondere für Gasanalysezwecke, da der gesamte Hubraum in jeder Kolbenstellung hermetisch gegen die Außenwelt abgeschlossen ist. Fremdgase, die entlang der Kolbenwand in den Pumpraum bei mechanisch betätigten Pumpen eindringen können, treten somit nicht mehr auf und können das Analyseergebnis nicht beeinträchtigen.

Bei empfindlichen Messungen hat sich jedoch herausgestellt, daß auch über die Ventile, die in den Einlaß- und Auslaßstutzesitzen, Fremdgase oder Öldämpfe eindringen können, die aber dadurch vermieden werden könnten, daß auch diese Ventile elektromagnetisch betätigt werden, indem ein Umschaltglied ähnlich einem Reedrelais in einem unmagnetischen Ventilkörper untergebracht wird. Solche Relais sind aber teuer und störanfällig.

Aufgabe der Erfindung ist es, eine Hubkolbenpumpe anzugeben, die sich durch einfache Konstruktion, Vakuumdichtheit, einfache Wartung und hohe Betriebssicherheit auszeichnet und für sehr empfindliche Gasanalysen geeignet ist.

Diese Aufgabe wird erfindungsgemäß dadurch gelöst, daß drei geradlinige Zylinderrohre parallel zueinander zwischen zwei Sammlern liegen, je einen mindestens teilweise weichmagnetischen Hubkolben enthalten und Außenspulen zur Bewegung des Kolbens tragen, daß zwei dieser Zylinderrohre jeweils in der zentralen Zone zwischen den Sammlern mit einem Stutzen versehen sind, der als Einlaß- bzw. Auslaßstutzen wirkt, wobei die Kolben in diesen Zylinderrohren, die sogenannten Ventilkolben, je nach ihrer Stellung den Stutzen entweder verschließen oder mit dem einen oder dem anderen Sammler in Verbindung bringen.

Bezüglich von Merkmalen bevorzugter Ausführungsformen der Erfindung wird auf die Unteransprüche verwiesen.

Nachfolgend wird die Erfindung anhand eines bevorzugten Ausfürungsbeispiels mithilfe der Zeichnung näher erläutert, die einen Schnitt durch eine erfindungsgemäße Hubkolbenpumpe zeigt.

Drei Messingrohre 1,2,3 sind parallel zueinander angeordnet und münden mit ihren Enden in je einen Sammler 4 bzw. 5. Die Messingrohre dienen als Pumpzylinder und enthalten je einen Hubkolben 6, 7 und 8 aus Weicheisen. In der Mitte zwischen den beiden Sammlern 4 und 5 sitzt auf jedem der Rohre 1 bis 3 ein Messingring 9,10 und 11, zu dessen beiden Seiten je eine Spule 12, 13; 14,15 und 16, 17 auf das Rohr aufgesteckt ist. Zwei der Rohre, nämlich die Rohre 2 und 3, sind im Bereich des Messingrings 10 und 11 mit einem Stutzen 18, 19 versehen, von denen der eine die Druckseite und der andere die Unterdruckseite der Pumpe bildet. Die Kolben 7 und 8 in den beiden mit Stutzen versehenen Rohren 2 und 3 bilden Ventilkolben und sind stirnseitig axial angebohrt, und die Zylinderfläche im Bereich dieser Bohrung ist mit einer Vielzahl von Löchern, z. B. 20, versehen. Durch geeignete Größe und Verteilung dieser Löcher läßt sich die Ventildynamik optimieren.

Die beiden Sammler 4 und 5 bestehen aus Messingrohren größeren Querschnitts als die Zylinderrohre 1 bis 3. In Flucht zu jedem Kolben besitzen die Sammler Bohrungen, z. B. 21, die mit Schraubstopfen, z. B. 22, verschlossen sind. Die Stirnseite jedes Stopfens ist mit einem elastischen Endanschlag 23 versehen, gegen den in einem Störungsfall ein Kolben ohne Beschädigung stoßen kann. Im Normalfall wird durch geeignete Steuerung der Spulen 12 bis 17 jedoch dafür gesorgt, daß die Kolben nicht weiter in Richtung auf die Sammler 4 und 5 vordringen, als in der Figur dargestellt ist.

Die Betriebsweise der erfindungsgemäßen Gasanalysepumpe ist folgende:

Der eigentliche Arbeitskolben, in dem die Pumparbeit aufgebracht wird, ist der massive Kolben 6 in dem Zylinderrohr 1, das keinen Stutzenanschluß besitzt. Dieser Kolben wird durch Erregung der Spulen 12 und 13 abwechselnd nach links und rechts geschoben. Die beiden Ventilkolben 7 und 8 benötigen wesentlich weniger Energie für ihre Verschiebung, da sie als elektromagnetisch betätigte Einlaß- und Auslaßventile wirken. Je nach der Phasenlage, in der die Kolben 7 und 8 bezüglich des Kolbens 6 gesteuert werden, ergibt sich am Stutzen 18 ein Unterdruck oder Überdruck gegenüber einem konstanten Druck, z. B. der Atmosphäre, am Stutzen 19. Da die Anordnung völlig symmetrisch ist, sind auch die Funktionen der Stutzen 18 und 19 umkehrbar.

Bei einem ausgeführten Modell der erfindungsgemäßen Pumpe betrug die Länge der Messingrohre 1 bis 3 zwischen den Sammlern 4 und 5 20 cm, ihr Durchmesser 1,8 cm und die Wandstärke 1,5 mm. Bei einer Pumpfrequenz von 100 Zyklen pro Minute ließ sich ein Differenzdruck zwischen den beiden Stutzen 18 und 19 von etwa 25 h Pa bei einer Leistung von etwa 3 Litern pro Minute messen. Gegen die Umgebung konnte ein Unterdruck von 10-⁴ Pa ohne Schwierigkeiten aufgebaut werden. Da weder am Arbeitskolben 6 noch an den Ventilkolben 7 und 8 Fremdgase oder Dämpfe in die Pumpe eindringen können, eignet sich die erfindungsgemäße Pumpe besonders gut zum Ansaugen von zu analysierenden Gasen in Richtung auf ein Analysegerät.

Besonders bemerkenswert an der erfindungsgemäßen Pumpe ist der nahezu identische Aufbau des Arbeitszylinders und der Ventilzylinder, was die Wartung und Betriebssicherheit der Pumpe verbessert. Zudem stehen mit den zu pumpenden Gasen nur Metalle in Berührung, nicht aber Kunststoffe oder andere ausdampfbare Materialien, durch die die Analyse verfälscht werden könnte.

Die Erfindung ist nicht auf das im einzelnen dargestellte Ausführungsbeispiel beschränkt. So könnte im Rahmen der Erfindung die Pumpe auch kompakter ausgeführt werden, indem die drei Zylinderrohre um eine Mittelachse der Pumpe herum im Kreis angeordnet werden.

Im Rahmen der Erfindung brauchen auch die Kolben nicht selbst aus Weicheisen zu bestehen, sondern können auch nur einen Weicheisenkern im Zentrum enthalten, während sie im übrigen aus unmagnetischem Material, z. B. Messing oder Edelstahl, bestehen.

## Patentansprüche

1. Elektromagnetische Hukolbenpumpe, bei der ein Arbeitshubkolben in einem Zylinderrohr aus unmagnetischem Material durch mindestens eine außen auf dem Zylinderrohr sitzende Spule hin-und herbewegt wird und bei der elektromagnetisch betätigte Ventile den Einlaß-und Auslaßstutzen periodisch verschließen, dadurch gekennzeichnet, daß drei geradlinige Zylinderrohre (1, 2, 3) parallel zueinander zwischen zwei Sammlern (4, 5) liegen, je einen mindestens teilweise weichmagnetischen Hubkolben (6, 7, 8) enthalten, und außen Spulen (12 bis 17) zur Bewegung der Kolben tragen, daß zwei dieser Zylinderrohre (2, 3) jeweils in der zentralen Zone zwischen den Sammlern mit einem Stutzen (18, 19) versehen sind, der als Einlaß- bzw. Auslaßstutzen wirkt, wobei die Kolben in diesen Zylinderrohren je nach ihrer Stellung den Stutzen entweder verschließen oder mit dem einen oder anderen Sammler in Verbindung bringen

2. Hubkolbenpumpe nach Anspruch 1, dadurch gekennzeichnet, daß auf jedem der Zylinderrohre (1, 2, 3) zwei Spulen (12, 13; 14,15; 16, 17) zu beiden Seiten der zentralen Zone liegen.

3. Hubkolbenpumpe nach einem der Ansprüche 1 und 2, dadurch gekennzeichnet, daß in Flucht zu jedem Kolben (6 bis 8) in jedem Sammler (4, 5) ein elastischer Endanschlag (23) vorge sehen ist.

4. Hubkolbenpumpe nach einem der Ansprüche 1 bis 3, dadurch gekennzeichnet, daß die Kolben in den beiden die Anschlußstutzen tragenden Zylinderrohren (2, 3), die sogenannten Ventilkolben, an beiden Stirnseiten koaxial angebohrt sind und daß die Seitenwände dieser Kolben im Bereich dieser axialen Bohrung Löcher (20) aufweisen.

5. Hubkolbenpumpe nach einem der Ansprüche 1 bis 4, dadurch gekennzeichnet, daß die drei Zylinderrohre (1, 2, 3) nebeneinander in einer Ebene liegen und daß die Sammler (4, 5) ebenfalls als Rohre ausgebildet sind.

## Claims

1. An electromagnetic reciprocating piston pump, in which a reciprocating piston is moved to and from in a cylindrical tube made of nonmagnetic material by means of at least one coil arranged on the outside of the cylindrical tube, and in which electromagnetically actuated valves periodically close the inlets and outlets, characterized in that three straight cylindrical tubes (1, 2, 3) are arranged parallel to one another between two collectors (4, 5), each tube containing a reciprocating piston (6, 7, 8) which is at least partially made of soft iron, and carrying outer coils (12 to 17) for moving the piston, and in that two of these cylindrical tubes (2, 3) are each provided, in the central zone between the collectors, with a connection piece (18, 19) which acts as an inlet or outlet respectively, wherein the pistons in these cylindrical tubes, the so-called valve pistons, depending on their position, either close the connection piece or put it in communication with one collector or the other.

2. A reciprocating piston pump according to claim 1, characterized in that two coils (12,13; 14, 15; 16, 17) are arranged on each of the cylindrical tubes (1, 2, 3) on either side of the central zone.

3. A reciprocating piston pump according to one of claims 1 and 2, characterized in that an elastic limit stop (23) is provided in alignment with each piston (6 to 8) in each collector (4, 5).

4. A reciprocating piston pump according to one of claims 1 to 3, characterized in that the pistons in the two cylindrical tubes (2, 3) carrying the connection pieces, the so-called valve pistons, have coaxial bores in the two end faces, and in that the side walls of these pistons have holes (20) in the region of this axial bore.

5. A reciprocating piston pump according to one of claims 1 to 4, characterized in that the three cylindrical tubes (1, 2, 3) lie next to one another on one plane, and in that the collectors (4, 5) are likewise designed as tubes.

## Revendications

1. Pompe électromagnétique à piston alternatif, dans laquelle un piston alternatif de travail, logé dans un tube cylindrique formé d'un matériau non-magnétique, est actionné en mouvement de va-et-vient, par au moins une bobine placée sur la surface extérieure du tube cylindrique, et dans laquelle des soupages actionnées électromagnétiquement ferment périodiquement les conduites d'entrée et de sortie, caractérisé en ce que trois tubes cylindriques droits (1, 2, 3) sont disposés en parallèle entre deux collecteurs (4, 5), que chaque tube contient un piston alternatif (6, 7, 8) réalisé au moins partiellement d'un fer doux, et que ces tubes portent extérieurement des bobines (12 à 17) destinées à déplacer les pistons, que deux de ces tubes cylindriques (2, 3) sont pourvus, dans la zone centrale entre les collecteurs, d'une conduite (18,19) servant de conduite d'entrée ou de sortie respectivement, et que les pistons dans ces tubes cylindriques, selon leurs positions, ou bien ferment la conduite ou bien la mettent en communication avec l'un ou l'autre de collecteurs.

2. Pompe à piston alternatif selon la revendication, 1 caracterisée en ce que deux bobines (12, 13; 14, 15; 16, 17) sont placées de part et autre de la zone centrale sur chacun des tubes cylindriques (t, 2, 3)

3. Pompe à piston alternatif selon l'une des revendications 1 et 2, caractérisée en ce que dans chaque collecteur (4, 5), une butée terminale élastique (23) est disposée en alignement avec chaque piston (6 à 8).

4. Pompe à piston alternatif selon l'une des revendications 1 à 3, caractérisée en ce que les pistons dans les deux tubes cylindriques (2, 3) portant les conduites de connexion, appelés pistons de soupape, sont pourvus d'un alésage coaxial dans leurs deux surfaces frontales, et que les parois latérales de ces pistons sont pourvus des trous (20) dans la zone de cet alésage axial.

5. Pompe à piston alternatif selon l'une des revendications 1 à 4, caractérisée en ce que les trois tubes cylindriques (1, 2, 3) sont disposés dans un plan les uns à côté des autres et que les collecteurs (4, 5) sont également réalisés sous forme de tubes.
